# EUROPÄISCHE PATENTSCHRIFT

(11) **EP 1 950 140 B1**
(45) Veröffentlichungstag und Bekanntmachung des Hinweises auf die Patenterteilung: **07.09.2011**
(21) Anmeldenummer: 08000318.9
(22) Anmeldetag: 09.01.2008
(51) Int. Cl.: B65C 9/18, B65H 5/22, B26D 7/18

(54) **Saug- oder Druckwalze zum Transportieren von Flachmaterialzuschnitten**
Suction or pressure roll for transporting flat material blanks
Cylindre d'aspiration ou de compression d'air destiné au transport de sections de matériau plat

(30) Priorität: 24.01.2007 DE 102007003592
(43) Veröffentlichungstag der Anmeldung: 30.07.2008
(73) Patentinhaber: Winkler + Dünnebier Aktiengesellschaft, 56562 Neuwied (DE)
(72) Erfinder: Scheu, Stephan, 56567 Neuwied (DE)
(74) Vertreter: Müller, Gerald Christian

(56) Entgegenhaltungen:
- EP-A- 0 281 064
- EP-A- 0 990 588
- EP-A- 1 245 355
- DE-A1- 2 109 237
- DE-A1- 3 617 006
- US-A1- 2002 129 687

## Beschreibung

### I. Anwendungsgebiet

Die vorliegende Erfindung betrifft eine Saugwalze zum Transportieren von Flachmaterialzuschnitten, insbesondere eine derartige Saugwalze zur Verwendung in Verbindung mit einer mit Durchgangslöchern versehenen Schlitzabdeckung. Die erfindungsgemäße Saugwalze ist insbesondere als s. g. Nutzentrennwalze in einer Etikettenherstellungsmaschine verwendbar. Denkbar sind jedoch auch Anwendungen in Briefhüllenherstellungsmaschinen, dort in Fensterausschneidestationen, wo als Abfall zu entsorgende Fensterausschnitte von den weiter zu bearbeitenden Briefhüllenzuschnitten zu trennen sind.

### II. Technischer Hintergrund

Aus der DE 103 00 234 B3 ist es u. a. in Zusammenhang mit der Etikettenherstellung bekannt, eine Saugwalze als Nutzentrennwalze einzusetzen. Dabei werden in Axialrichtung der Saugwalze versetzt verlaufende Nutzenreihen (Etikettenzuschnittreihen) in verschiedenen Tangentialrichtungen der Saugwalze von letzterer zum Weitertransport abgegeben, um die zum Zwecke der Verschnittminimierung meist verschachtelt ineinander greifenden Nutzenreihen voneinander zu trennen. Zu diesem Zweck weist die Saugwalze in ihrer Mantelfläche eine Vielzahl von Saugluftbohrungen auf, die mit axial in der Saugwalze verlaufenden Saugkanälen in Verbindung stehen. Die Saugluftsteuerung sorgt dafür, dass benachbarte Nutzenreihen über verschieden lange Winkelstrecken hinweg an der Mantelfläche der Saugwalze gehalten werden.

Ein Beispiel einer konkreten Ausgestaltung des Saugkanalsystems in der Saugwalze ist aus der DE 198 41 834 A1 bekannt. In deren Fig. 3 und 4 sind in Axialrichtung verlaufende Saugkanäle gezeigt, die mit in die Mantelfläche der Saugwalze mündenden Saugluftbohrungen in Verbindung stehen.

Außerdem sind s. g. Rohrwalzen mit radialen Saugluftbohrungen bekannt, die mit im Inneren der Rohrwalze ausgebildeten, segmentförmigen Saugkammern in Saugverbindung stehen, um die gewünschte Saugwirkung an der Mantelfläche der Rohrwalze zu erzeugen.

Insbesondere bei der Etikettenherstellung tritt in Abhängigkeit von dem jeweiligen Herstellungsauftrag der Fall auf, dass Etiketten mit einer Vielzahl verschiedener Geometrien herzustellen sind. Um stets die gewünschte Nutzentrennung zu gewährleisten, muss daher das von der Summe der Saugluftbohrungen gebildete Saugrasterbild in Abhängigkeit verschiedenster Geometrien bzw. Formate der Etikettenzuschnitte geändert werden.

Bei den bekannten Saugwalzen liegt der Rasterabstand benachbarter Saugluftbohrungen, die unabhängig voneinander mit Saugluft beaufschlagbar sind, in der Größenordnung von ca. 7 mm. Diese Größenordnung ist in der Praxis nicht ausreichend, um so nahe aneinander liegende, steuerbare Saugluftbohrungen zur Verfügung zu stellen, dass unabhängig von dem Etikettenformat stets dieselbe Saugwalze als Nutzentrennwalze verwendet werden kann. Es ist daher die Herstellung verschiedener, formatabhängiger Saugwalzen erforderlich, was mit einem unerwünschten Kosten-, Material- und Lageraufwand verbunden ist.

Eine weitere Saugwalze ist aus der US-A 2002/0129687 bekannt. Sie weist eine Vielzahl von Saugschlitzen auf, wobei benachbarte Saugschlitze unabhängig voneinander mit Saugluft beaufschlagbar sind. Eine aus zwei Halbschalen bestehende Schlitzabdeckung kann derart auf der bekannten Saugwalze angeordnet werden, dass in der Schlitzabdeckung befindliche Durchgangslöcher mit den Saugschlitzen fluchten. In einer Steuerscheibe sind Axialkanäle angeordnet, die auf Kreislinien mit verschiedenen Durchmessern liegen und in verschiedenen Radialabständen von der Walzenachse in den jeweils zugeordneten Saugschlitz münden. Die bekannte Saugwalze weist auf ihrer Mantelfläche zwar einen verhältnismäßig geringen Rasterabstand benachbarter und unabhängig voneinander mit Saugluft beaufschlagbarer Saugluftbohrungen auf, jedoch ist die Verwirklichung dieses verhältnismäßig geringen Rasterabstandes mit Axialkanälen verbunden, deren Durchmesser im wesentlichen der Breite der Saugschlitze entspricht. Durch diese Axialkanäle können daher nur verhältnismäßig kleine Luftvolumen angesaugt werden, was mit einer verringerten Saugkraft zum Halten der Flachmaterialzuschnitte auf der Manteloberfläche der Saugwalze verbunden ist.

### III. Darstellung der Erfindung

### a) Technische Aufgabe

Es ist daher Aufgabe der vorliegenden Erfindung, eine formatunabhängige und somit universell einsetzbare Saug- oder Druckwalze zum Transportieren von Flachmaterialzuschnitten, insbesondere Etikettenzuschnitten, zu schaffen, die auf ihrer Mantelfläche in möglichst engem Abstand voneinander liegende, steuerbare Saug- oder Drucklöcher oder Saug- oder Druckzonen aufweist und gleichzeitig die Beibehaltung der Größe der Saug- oder Druckkraft herkömmlicher Saug- oder Druckwalzen ermöglicht.

### b) Lösung der Aufgabe

Diese Aufgabe wird mittels einer Saug- oder Druckwalze mit den Merkmalen des Anspruchs 1 gelöst. Weitere Ausgestaltungen der Erfindung ergeben sich aus den Unteransprüchen.

Erfindungsgemäß wird vorgeschlagen, die Saug- oder Druckwalze mit einer Vielzahl im Wesentlichen in Radialrichtung sowie achsparallel verlaufender Saug- oder Druckschlitze zu versehen. Die in Umfangsrichtung der Saug- oder Druckwalze gemessene Breite der Saug- oder Druckschlitze kann dabei verhältnismäßig gering gehalten werden und die Saug- oder Druckschlitze können darüber hinaus in Umfangsrichtung in einem verhältnismäßig geringen Abstand voneinander angeordnet werden.

An dieser Stelle sei angemerkt, dass durch die Saugschlitze der erfindungsgemäßen Saugwalze nicht nur Saugluft angesaugt, sondern stattdessen auch Druckluft ausgeblasen werden kann, um das Ablösen der Flachmaterialstücke von der Saugwalze gezielt zu unterstützen. Die in der vorliegenden Anmeldung im Folgenden zur Beschreibung erfindungsgemäßer Merkmale verwendete Vorsilbe "Saug-" soll daher auch als Bezugnahme auf "Druck-" verstanden werden.

Die in die Mantelfläche mündenden Saugschlitze können erfindungsgemäß mit Hilfe einer lösbar oder unlösbar auf der Mantelfläche angeordneten Schlitzabdeckung derart abgedeckt werden, dass eine Saugluftverbindung zwischen den Saugschlitzen und der Umgebung nur noch durch in der Schlitzabdeckung vorgesehene Durchgangslöcher möglich ist, die wenigstens teilweise mit den Saugschlitzen fluchten. Da zumindest in Umfangsrichtung benachbarte Saugschlitze unabhängig voneinander mit Saugluft beaufschlagbar sind, wird erfindungsgemäß ein feines Raster unabhängig voneinander steuerbarer Sauglöcher bzw. Sauglochreihen geschaffen, das den Transport von Flachmaterialzuschnitten verschiedenster Formate ermöglicht. Im Hinblick auf die flächenmäßige Verteilung unabhängig voneinander ansteuerbarer Sauglöcher bzw. Sauglochreihen wird die Auflösung gegenüber dem Stand der Technik derart verfeinert, dass beliebige Formate mit der erfindungsgemäßen Saugwalze transportiert und entsprechende Nutzenreihen getrennt werden können. Insbesondere wird der unter anderem bei verhältnismäßig kleinen Flachmaterialstücken bedeutende Vorteil erreicht, dass die Flachmaterialstücke verschiedener Formate stets unmittelbar an ihrer Vorderkante gehalten werden können, ohne die Saugwalze austauschen oder sonstige Veränderungen an ihr vornehmen zu müssen. In diesem Zusammenhang sei darauf hingewiesen, dass die Saugschlitze vorzugsweise gleichmäßig beabstandet über den gesamten Umfang der erfindungsgemäßen Saugwalze verteilt angeordnet sind.

Im Falle eines Formatwechsels können Sauglöcher, an deren Position formatabhängig keine Saugwirkung gewünscht ist, durch einfaches Abkleben verschlossen werden. Wird die mit den Durchgangslöchern versehene Schlitzabdeckung von der Mantelfläche lösbar angeordnet, so besteht außerdem die Möglichkeit, für häufiger herzustellende Formate Schlitzabdeckungen vorzuhalten, die formatabhängig nur an bestimmten Stellen Durchgangslöcher aufweisen. Bei den betroffenen Formaten wird sich dann in vorteilhafter Weise ein Abkleben erübrigen, wobei nach wie vor der Vorteil beibehalten wird, dass keine formatabhängige, vollständige Saugwalze hergestellt werden muss.

Erfindungsgemäß wird jeder Saugschlitz durch einen Axialkanal hindurch mit Saugluft beaufschlagt, der in einer der Stirnseiten der Saugwalze angeordnet ist und in den jeweiligen Saugschlitz mündet. Diejenigen Axialkanäle, die zwei oder mehreren benachbarten Saugschlitzen zugeordnet sind, sind in verschiedenen Radialabständen von der Walzenachse bzw. in verschiedenen Radialtiefen ausgehend von der angeordnet anzuordnen. Auf diese Weise besteht die Möglichkeit, den Saugquerschnitt der Axialkanäle trotz des erfindungsgemäß möglichst geringen Abstandes der Saugschlitze voneinander verhältnismäßig groß zu wählen, beispielsweise so groß, wie er bereits bei den aus dem Stand der Technik bekannten Saugwalzen gewählt wird. Eine räumliche Durchdringung der verschiedenen Axialkanäle mit großem Saugquerschnitt wird dadurch erfindungsgemäß vermieden. Gleichzeitig wird in vorteilhafter Weise gewährleistet, dass das für die Erzeugung der gewünschten Saugwirkung erforderliche Saugvolumen angesaugt werden kann.

Vorzugsweise wird eine Vielzahl von Gruppen aus Axialkanälen gebildet, wobei jede Gruppe jeweils wenigstens zwei, drei, vier oder mehr Axialkanäle umfasst, die zwei, drei, vier oder mehr in Umfangsrichtung benachbarten bzw. auf einander folgenden Saugschlitzen zugeordnet sind und auf Kreislinien mit zwei, drei, vier oder mehr verschiedenen Durchmessern liegen.

Die Axialkanäle sind vorzugsweise als Bohrungen ausgebildet und weisen daher einen Kreisquerschnitt auf. Dessen Durchmesser ist wenigstens so groß wie die Summe aus der doppelten, in Umfangsrichtung gemessenen Breite der Saugschlitze und der ebenso in Umfangsrichtung gemessenen Breite des zwischen zwei benachbarten Saugschlitzen verbleibenden Mantelflächenbereichs. Bevorzugt ist der Durchmesser des Kreisquerschnitts der Axialkanäle wenigstens so groß wie die Summe aus der doppelten Breite der Saugschlitze und der doppelten Breite des zwischen zwei benachbarten Saugschlitzen verbleibenden Mantelflächenbereichs der Saugwalze.

### c) Ausführungsbeispiele

Nachfolgend wird eine Ausführungsform der vorliegenden Erfindung beispielhaft unter Bezugnahme auf die Zeichnungen beschrieben. Es zeigen:
- Fig. 1:: Eine Seitenansicht einer Ausführungsform der erfindungsgemäßen Saugwalze mit beispielhaft dargestellten Saugschlitzen sowie ohne Schlitzabdeckung;
- Fig. 2:: eine Schnittansicht gemäß Schnitt X-X in Fig. 1;
- Fig. 3:: eine vergrößerte Darstellung des Details "E" aus Fig. 2, allerdings mit Schlitzabdeckung;
- Fig. 4:: eine Abwicklung eines Teils der in Fig. 1 gekennzeichneten Aufsicht "S" auf die Saugwalze, allerdings mit Schlitzabdeckung;
- Fig. 5:: verschiedene Schnittdarstellungen durch die Saugschlitze gemäß der Schnitte A-A, B-B, C-C und D-D in Fig. 4, allerdings jeweils ohne Schlitzabdeckung; und
- Fig. 6:: eine Abwicklung eines Teils einer Aufsicht auf die Saugwalze mit Schlitzabdeckung, abgeklebten Sauglochreihen und Etikettenzuschnitten.

Bei der gezeigten Ausführungsform handelt es sich um eine Saugwalze 12, die als Nutzentrennwalze in einer Etikettenherstellungsmaschine fungiert. Die erfindungsgemäße Saugwalze 12 ist auch im Rahmen anderer Anwendungsfälle einsetzbar, bei denen der Transport von Flachmaterialzuschnitten beliebiger Formate erforderlich ist.

Fig. 1 zeigt die vollständige Saugwalze 12 in Seitenansicht. Sie wird in an sich bekannter Weise mit ihren beiden Wellenstummeln 21, 22 in geeigneten Lagern gelagert und rotiert im Betrieb der Etikettenherstellungsmaschine um ihre Walzenachse 5. In Fig. 1 sind mit unterschiedlichen Schraffuren Saugschlitze angedeutet, die im Folgenden näher beschrieben werden.

Fig. 2 zeigt die Schnittansicht gemäß Schnitt X-X in Fig. 1. Es ist eine Vielzahl von Saugschlitzen dargestellt, wobei die vier Saugschlitze 1, 3, 2, 4 exemplarisch mit Bezugszeichen gekennzeichnet sind. Die Saugschlitze 1, 3, 2, 4 bilden eine Gruppe von Saugschlitzen. Entsprechende Gruppen mit Saugschlitzen 1, 3, 2, 4 sind auch in Fig. 3 gezeigt, die das Detail "E" aus Fig. 2 vergrößert darstellt. In den vier verschiedenen Radialschnittdarstellungen der Fig. 5 sind die Saugschlitze 1, 3, 2, 4 einer Gruppe ebenso gezeigt.

Um den gesamten Umfang der Saugwalze 12 herum ist eine Vielzahl von Gruppen umfassend die Saugschlitze 1, 3, 2, 4 angeordnet. Alle vorhandenen Saugschlitze weisen dieselbe in Umfangsrichtung der Saugwalze 12 gemessene Breite B auf und sind über den gesamten Umfang hinweg gleichmäßig voneinander beabstandet. In den Figuren, insbesondere in Fig. 2, ist jedoch nur ein Teil der insgesamt vorhandenen Saugschlitze zeichnerisch dargestellt.

In Fig. 1 ist zu erkennen, dass sich alle Saugschlitze im Wesentlichen über die gesamte axiale Länge der Saugwalze 12 erstrecken. Dies ist nicht zwingend erforderlich, jedoch vorteilhaft. Die Saugschlitze erstrecken sich jedoch zumindest über diejenige axiale Länge der Saugwalze 12, die im Hinblick auf die axial nebeneinander zu transportierenden Nutzenreihen den Transportbereich bzw. die Transportbreite der Saugwalze 12 bildet.

Alle Saugschlitze werden vorzugsweise mit Hilfe eines Scheibenfräsers in die Saugwalze 12 eingebracht. In den Fig. 2 und 5 ist zu erkennen, dass die Saugschlitze in die Mantelfläche 6 der Saugwalze 12 münden und somit eine Strömungsverbindung mit der Umgebung besteht. Blickt man in radialer Richtung auf die Mantelfläche 6, so steht jeder Saugschlitz über eine Querschnittsfläche mit der Umgebung in Strömungsverbindung, die einem lang gezogenen, sehr schlanken Rechteck mit der kurzen Rechteckseite B entspricht.

In den Fig. 2, 3 und 5 ist außerdem eine Vielzahl von Axialkanälen mit Kreisquerschnitt gezeigt, von denen eine Gruppe umfassend die vier Axialkanäle 17, 18, 19, 20 beispielhaft mit Bezugszeichen gekennzeichnet ist. Alle Axialkanäle wurden in die in Fig. 1 linke Stirnseite 11 der Saugwalze 12 gebohrt. Vorzugsweise sind entsprechende Axialkanäle auch im Bereich der in Fig. 1 rechten Stirnseite angeordnet.

Im Folgenden werden die Wirkzusammenhänge am Beispiel der Gruppe der Saugschlitze 1, 3, 2, 4 bzw. der Axialkanäle 17, 19, 18, 20 erläutert. Entsprechendes gilt auch im Hinblick auf alle anderen Gruppen von Saugschlitzen und Axialkanälen, die um die gesamte Saugwalze 12 umlaufend vorhanden sind.

Wie in den Fig. 2 und 3 gezeigt, liegen die Axialkanäle 17, 18, 19, 20 mit ihren Mittelpunkten auf Kreislinien 13, 14, 15, 16 mit verschiedenen Durchmessern. Der Axialkanal 17 liegt auf der Kreislinie 13 mit dem größten Durchmesser, der Axialkanal 18 liegt auf der Kreislinie 14 mit dem zweitgrößten Durchmesser, der Axialkanal 19 liegt auf der Kreislinie 15 mit dem drittgrößten Durchmesser und der Axialkanal 20 liegt auf der Kreislinie 16 mit dem kleinsten Durchmesser. Darüber hinaus steht, wie insbesondere in Fig. 5 zu erkennen ist, der Axialkanal 17 in Strömungsverbindung mit dem Saugschlitz 1, der Axialkanal 18 in Strömungsverbindung mit dem Saugschlitz 2, der Axialkanal 19 in Strömungsverbindung mit dem Saugschlitz 3 und der Axialkanal 20 in Strömungsverbindung mit dem Saugschlitz 4. Somit werden die Saugschlitze 1, 3, 2, 4 mittels in verschiedenen Radialtiefen liegenden Axialkanälen 17, 19, 18, 20 mit Saugluft beaufschlagt.

Wie insbesondere in Fig. 2 und 3 zu erkennen ist, ermöglicht die Anordnung der Axialkanäle 17, 18, 19, 20 in verschiedenen Radialtiefen ein enges Zusammenrücken der Saugschlitze 1, 2, 3, 4 in Umfangsrichtung der Saugwalze 12. Ein derart enges Zusammenrücken der Saugschlitze 1, 2, 3, 4 wäre bei gleich bleibender Querschnittsfläche der Axialkanäle 17, 18, 19, 20 nicht möglich, wenn die Axialkanäle auf einer Kreislinie mit dem selben Durchmesser angeordnet wären. Erfindungsgemäß wird der besondere Vorteil erreicht, dass bei Beibehaltung der Größe der Saugkraft (des Querschnitts der Axialkanäle) ein verfeinertes Saugraster auf der Mantelfläche 6 der Saugwalze 12 entsteht.

Die Axialkanäle 17, 18, 19, 20 weisen bei der gezeigten Ausführungsform vorzugsweise alle denselben Durchmesser D auf. Dieser Durchmesser D ist vorzugsweise wenigstens so groß wie die Summe aus der doppelten, in Fig. 2 eingezeichneten Breite B der Saugschlitze und dem ebenso in Fig. 2 eingezeichneten Abstand A zwischen zwei benachbarten Saugschlitzen. Der Abstand A ist dabei nicht als der zwischen den Mittelebenen zweier benachbarter Saugschlitze zu messender Abstand zu verstehen, sondern als derjenige Abstand, den zwei einander zugewandte Wandungen benachbarter Saugschlitze voneinander haben, d. h. als die Breite des zwischen zwei benachbarten Saugschlitzen stehen bleibenden Mantelflächenbereichs der Mantelfläche 6. Besonders bevorzugt ist ein Durchmesser D, der wenigstens so groß ist wie die Summe aus der doppelten Breite B der Saugschlitze und dem doppelten Abstand A zwischen zwei benachbarten Saugschlitzen.

Die Breite B der Saugschlitze 1, 2, 3, 4 kann beispielsweise ca. 1,6 mm betragen und der Abstand A kann beispielsweise in der Größenordnung von ca. 1,8 mm gewählt werden. Der Rasterabstand von Mitte zu Mitte zweier benachbarter Saugschlitze 1, 3 bzw. 3, 2 bzw. 2, 4, die unabhängig voneinander mit Saugluft beaufschlagt werden können, ergibt sich dann zu A + B = 3,4 mm. Dieser Rasterabstand liegt bei ungefähr der Hälfte des bei herkömmlichen Saugwalzen vorzufindenden Rasterabstandes in der Größenordnung von 7 mm, so dass die Rasterfeinheit mit der erfindungsgemäßen Saugwalze 12 zumindest verdoppelt werden kann.

Erfindungsgemäß ist alternativ denkbar, die Axialkanäle in Abhängigkeit von deren Querschnittsgröße auf mehr oder weniger als vier Kreislinien mit verschiedenem Durchmesser zu verteilen. Im Rahmen der vorliegenden Erfindung wäre sogar denkbar, die Axialkanäle auf nur einer einzigen Kreislinie anzuordnen, wenn fertigungstechnisch Axialkanäle mit solchen Querschnittsgeometrien herstellbar sind, die einerseits eine derartige Anordnung und andererseits eine genügend große Saugquerschnittsfläche ermöglichen.

In Fig. 5 ist zu erkennen, dass die Saugschlitze 1, 3, 2, 4 an ihren in Fig. 1 linken Enden, d.h. im Bereich der Axialkanäle 17, 19, 18, 20, ausgehend von der Mantelfläche 6 verschieden große Radialtiefen aufweisen, um mit den in entsprechenden Tiefen liegenden Axialkanälen 17, 19, 18, 20 kommunizieren zu können. Ausgehend von den in Fig. 1 linken Enden der Saugschlitze 1, 3, 2, 4 nimmt die Radialtiefe jedes Saugschlitzes 1, 3, 2, 4 zur Walzenmitte hin ab und erreicht dort in jedem Saugschlitz 1, 3, 2, 4 dieselbe Tiefe. In der in Fig. 1 rechten Hälfte der Saugwalze 12 verlaufen die Saugschlitze 1, 3, 2, 4 symmetrisch zu ihrem Verlauf in der linken Hälfte.

An der Stirnseite 11 der Saugwalze 12 sowie an der dieser gegenüberliegenden Stirnseite ist jeweils ein in den Zeichnungen nicht dargestelltes Saugluftsteuerventil angeordnet, das dem Fachmann seiner grundsätzlichen Art nach beispielsweise aus der DE 198 41 834 A1 bekannt ist. Im Falle der vorliegenden Erfindung ist das Saugluftsteuerventil derart ausgelegt, dass es einerseits die Axialkanäle 17, 18 und andererseits die Axialkanäle 19, 20 unabhängig voneinander mit Saugluft beaufschlagt. Dadurch erfolgt die Saugluftbeaufschlagung benachbarter Saugschlitze 1, 3 bzw. 3, 2 bzw. 2, 4 ebenso unabhängig voneinander.

Das Saugluftsteuerventil steuert die Saugluftbeaufschlagung derart, dass die Axialkanäle 17, 18 und somit die Saugschlitze 1, 2 solange mit Saugluft beaufschlagt werden, solange sie sich in einem vorgegebenen ersten Winkelbereich W_{1,2,3,4} der Saugwalze 12 befinden. Dieser Winkelbereich ist raumfest und dreht sich dementsprechend nicht mit der Saugwalze 12 mit. Dies bedeutet, dass diejenigen Axialkanäle 17, 18, die aufgrund der Rotation der Saugwalze 12 in den raumfesten Winkelbereich W_{1,2,3,4} eintreten, mit Saugluft beaufschlagt werden, wohingegen diejenigen Axialkanäle 17, 18, die aufgrund der Rotation der Saugwalze 12 aus dem raumfesten Winkelbereich W_{1,2,3,4} austreten, sauglos geschaltet werden und somit keine Saugwirkung mehr in den zugehörigen Saugschlitzen 1, 2 erzeugt wird. In ähnlicher Weise werden die Axialkanäle 19, 20 derart angesteuert, dass sie mit Saugluft beaufschlagt werden, sobald sie in einen vorgegebenen zweiten raumfesten Winkelbereich W_{3,4} eintreten, und sauglos geschaltet werden, wenn sie aus dem zweiten raumfesten Winkelbereich W_{3,4} austreten, so dass in den zugehörigen Saugschlitzen 3, 4 keine Saugwirkung mehr erzeugt wird.

In den Fig. 2 und 3 sind Teile des ersten bzw. des zweiten raumfesten Winkelbereichs W_{1,2,3,4} bzw. W_{3,4} durch unterschiedliche Schraffuren gekennzeichnet. In Fig. 2 dreht sich die Saugwalze 12 gemäß Pfeil R im Gegenuhrzeigersinn. In Drehrichtung R betrachtet beginnen die Winkelbereiche W_{1,2,3,4} und W_{3,4} an derselben Winkelposition. In Fig. 2 sind die Winkelbereiche W_{1,2,3,4} und W_{3,4} nicht vollständig durch entsprechende Schraffur dargestellt. Sie beginnen in Drehrichtung R betrachtet an einer weiter vorne liegenden Winkelposition, so dass die Axialkanäle 17, 18, 19, 20 früher in die Winkelbereiche W_{1,2,3,4,} W_{3,4} eintreten als es der Fig. 2 zu entnehmen ist. Letztendlich wird die Winkellage und die Winkelerstreckung der Winkelbereiche W_{1,2,3,4,} W_{3,4} in Abhängigkeit von den Erfordernissen des konkreten Anwendungsfalls gewählt.

Wie in Fig. 2 gezeigt, liegen die in Drehrichtung R hinteren Enden der raumfesten Winkelbereiche W_{1,2,3,4} und W_{3,4} an unterschiedlichen Winkelpositionen. Der erste Winkelbereich W_{1,2,3,4} weist eine kleinere Winkelerstreckung auf als der zweite Winkelbereich W_{3,4}, so dass der erste Winkelbereich W_{1,2,3,4} in Drehrichtung R betrachtet früher endet als der zweite Winkelbereich W_{3,4} und vollständig in letzterem liegt. Dementsprechend bewirkt das Saugluftsteuerventil, dass alle Axialkanäle 17, 18, 19, 20 mit Saugluft beaufschlagt werden, solange sie sich gleichzeitig in dem ersten und in dem zweiten Winkelbereich W_{1,2,3,4,} W_{3,4} befinden. Dementsprechend werden in dem ersten und zweiten Winkelbereich W_{1,2,3,4,} W_{3,4} auch alle Saugschlitze 1, 2, 3, 4 mit Saugluft beaufschlagt. Dieser Saugverteilungszustand ist in der rechten Hälfte der Fig. 3 dargestellt. Die in Fig. 3 ganz rechts mit den Bezugszeichen "1", "2", "3" und "4" beschrifteten Pfeile kennzeichnen, dass die auf der Kreislinie 13 liegenden Axialkanäle 17 jeweils die Saugschlitze 1, die auf der Kreislinie 14 liegenden Axialkanäle 18 jeweils die Saugschlitze 2, die auf der Kreislinie 15 liegenden Axialkanäle 19 jeweils die Saugschlitze 3 und die auf der Kreislinie 16 liegenden Axialkanäle 20 jeweils die Saugschlitze 4 beaufschlagen.

Sobald die Axialkanäle 17, 18, 19, 20 den ersten Winkelbereich W_{1,2,3,4} verlassen, werden die Axialkanäle 17, 18 sauglos geschaltet und nur noch die Saugluftbeaufschlagung der Axialkanäle 19, 20 beibehalten. Dementsprechend werden nur noch die Saugschlitze 3, 4 mit Saugluft beaufschlagt. Dieser Saugwirkungszustand ist in der linken Hälfte der Fig. 3 dargestellt. Dieser Zustand wird aufrechterhalten, solange sich die Axialkanäle 19, 20 in dem zweiten Winkelbereich W_{3,4} befinden. Sobald sie den Winkelbereich W_{3,4} in Drehrichtung R erlassen, werden auch sie sauglos geschaltet, so dass nach Verlassen des zweiten Winkelbereichs W_{3,4} in keinem der Saugschlitze 1, 2, 3, 4 mehr eine Saugwirkung erzeugt wird.

Bei der gezeigten Ausführungsform wird somit in den Saugschlitzen 1, 2, 3, 4 eine Saugwirkung solange erzeugt, solange sie sich gleichzeitig in dem ersten und zweiten Winkelbereich W_{1,2,3,4}, W_{3,4} befinden, während nur in den Saugschlitzen 3, 4 eine Saugwirkung erzeugt wird, wenn die Saugschlitze 1, 2, 3, 4 den ersten Winkelbereich W_{1,2,3,4} verlassen haben, sich jedoch noch in dem zweiten Winkelbereich W_{3,4} befinden.

In Fig. 3 ist eine auf der Mantelfläche 6 angeordnete Schlitzabdeckung 9 angedeutet, die vorzugsweise als Lochblechmantel ausgebildet ist. In Fig. 4 ist die Abwicklung eines Teils dieser Schlitzabdeckung 9 gezeigt. Sie weist Durchgangslöcher 8 bzw. 10 auf. Die Schlitzabdeckung 9 ist derart auf der Mantelfläche 6 der Saugwalze 12 angeordnet, dass die Durchgangslöcher 8, 10 in Radialrichtung mit den Saugschlitzen 1, 2, 3, 4 im Wesentlichen fluchten. Zwischen den Saugschlitzen 1, 2, 3, 4 und der Umgebung besteht aufgrund der Schlitzabdeckung 9 nur noch eine Strömungsverbindung durch die Durchgangslöcher 8, 10 hindurch. Die Herstellung der Durchgangslöcher 8, 10 in dem Lochblechmantel kann beispielsweise mittels Laser- oder Wasserstrahlschneiden erfolgen.

Wie in Fig. 4 zu erkennen ist, weisen die den Saugschlitzen 1, 2 zugeordneten Durchgangslöcher 8 ein kreisrunde Lochgeometrie auf, während die den Saugschlitzen 3, 4 zugeordneten Durchgangslöcher 10 eine quadratische Lochgeometrie aufweisen. Diese Lochgeometrien sind lediglich beispielhaft, so dass im Rahmen der vorliegenden Erfindung auch andere Lochgeometrien denkbar sind, die die Durchgangslöcher 8 einerseits und 10 andererseits optisch voneinander unterscheidbar machen. Darüber hinaus ist in Fig. 4 gezeigt, dass die Durchgangslöcher 8 relativ zu den Durchgangslöchern 10 in Axialrichtung der Saugwalze 12 zueinander versetzt angeordnet sind. Somit liegen in Umfangsrichtung benachbarten Saugschlitzen 1, 3 bzw. 3, 2 bzw. 2, 4 zugeordnete Durchgangslöcher 8, 10 bzw. 10, 8 bzw. 8, 10 an in Axialrichtung der Saugwalze 12 versetzten Stellen.

Soweit nicht durch die Durchgangslöcher 8, 10 hindurch sichtbar, sind die Saugschlitze 1, 2, 3, 4 in Fig. 4 in gestrichelten Linien dargestellt. Darüber hinaus sind in Fig. 4 in gestrichelten Linien die als Bohrungen ausgeführten Axialkanäle 17, 18, 19, 20 gezeigt. Wie bereits in Fig. 5 ist auch in Fig. 4 zu erkennen, dass die Axialkanäle 17, 18, 19, 20 unterschiedlich tief in die Saugwalze 12 eindringen, um eine Strömungsverbindung mit dem jeweiligen Saugschlitz 1, 2, 3, 4 herzustellen.

In Fig. 6 ist die Abwicklung eines Teils der auf der Mantelfläche 6 angeordneten Schlitzabdeckung 9 gezeigt, wobei zusätzlich die Umrisslinien von Flachmaterialzuschnitten 23 in Form von in der Aufsicht flügelförmigen Etikettenzuschnitten dar-gestellt sind. Es sind insbesondere vier Nutzenreihen Nₐ, N_{b}, N_{c} und N_{d} zu erkennen. Die Umrisskonturen der Etikettenzuschnitte 23 benachbarter Nutzenreihen Nₐ, N_{b} bzw. N_{b}, N_{c} bzw. N_{c}, N_{d} sind in Axialrichtung der Saugwalze 12 ineinander verschachtelt, um den bei der Etikettenherstellung anfallenden Papierabfall möglichst gering zu halten. Darüber hinaus ist in Fig. 6 gezeigt, dass im Wesentlichen im Bereich der Nutzenreihen N_{b} und N_{d} in Umfangsrichtung verlaufende Reihen quadratischer Durchgangslöcher 10 mittels Klebestreifen 24 luftdicht abgeklebt sind. Die Klebestreifen 24 verlaufen dabei jeweils um den gesamten Umfang der Saugwalze 12.

Etwa in der Mitte der Fig. 6 ist mit einer gestrichelten Linie das Ende des in den Fig. 2 und 3 gezeigten ersten Winkelbereichs W_{1,2,3,4} eingezeichnet. Innerhalb des ersten Winkelbereichs W_{1,2,3,4} - d.h. in Fig. 6 in der unteren Hälfte - werden die den Nutzenreihen Nₐ und N_{c} zugeordneten Etikettenzuschnitte 23 bzw. Teile davon mittels derjenigen Saugwirkung gehalten, die durch das Ansaugen von Saugluft sowohl durch die offenen quadratischen Durchgangslöcher 10 als auch durch die offenen runden Durchgangslöcher 8 erzeugt wird. Im Gegensatz dazu werden in dem Winkelbereich W_{1,2,3,4} die den Nutzenreihen N_{b} und N_{d} zugeordneten Etikettenzuschnitte 23 bzw. Teile davon mittels derjenigen Saugwirkung gehalten, die durch das Ansaugen von Saugluft nur durch die offenen runden Durchgangslöcher 8 erzeugt wird, da im Bereich der Nutzenreihen N_{b} und N_{d} alle quadratischen Durchgangslöcher 10 luftdicht abgeklebt sind.

Bewegen sich im Laufe der Drehung der Saugwalze 12 in Drehrichtung R die Etikettenzuschnitte 23 über das Ende des ersten raumfesten Winkelbereichs W_{1,2,3,4} hinaus, so ändern sich in Folge der Saugluftsteuerung, die voranstehend insbesondere in Zusammenhang mit den Fig. 2 und 3 beschrieben wurde, die Ansaugverhältnisse.

Während in der unteren Hälfte der Fig. 6 alle Saugschlitze 1, 2, 3, 4 mit Saugluft beaufschlagt werden, entfällt die Saugluftbeaufschlagung der Saugschlitze 1, 2 in der oberen Hälfte der Fig. 6, so dass dort nur noch durch die Saugschlitze 3, 4 und somit nur noch durch die quadratischen Durchgangslöcher 10 hindurch Saugluft angesaugt wird. Die von den runden Durchgangslöchern 8 zuvor erzeugte Saugwirkung entfällt. Dementsprechend werden die Etikettenzuschnitte 23 der Nutzenreihen N_{b} und N_{d} - in denen die quadratischen Durchgangslöcher 10 abgeklebt sind - beim Verlassen des Winkelbereichs W_{1,2,3,4} nicht mehr durch Saugluft an der Saugwalze 12 gehalten und können in einer ersten Tangentialrichtung der Saugwalze 12 an eine weiterführende Transporteinrichtung abgegeben werden. Die Etikettenzuschnitte 23 der Nutzenreihen Nₐ und N_{c} hingegen werden nach wie vor am Umfang der Saugwalze 12 festgehalten, da sie sich noch in dem zweiten Winkelbereich W_{3,4} befinden, in welchem die quadratischen Durchgangslöcher 10 noch über die Saugschlitze 3, 4 mit Saugluft beaufschlagt werden. Sobald die Etikettenzuschnitte 23 der Nutzenreihen Nₐ und N_{c} in Drehrichtung R das in Fig. 6 nicht mehr gezeigte Ende des zweiten Winkelbreichs W_{3,4} (siehe Fig. 2) erreichen, werden auch sie von der Saugwalze 12 losgelassen und können in einer zweiten Tangentialrichtung der Saugwalze 12 ebenso an eine weiterführende Transporteinrichtung abgegeben werden.

Die Steuerung der Saugluftmassen- bzw. -volumenströme erfolgt derart, dass auch bei nur etwa der Hälfte der saugwirksamen Durchgangslöcher 8, 10 eine ausreichende Haltekraft auf die Etikettenzuschnitte 23 ausgeübt wird. Dadurch wird gewährleistet, dass die Etikettenzuschnitte 23 der Nutzenreihen N_{b} und N_{d} in dem ersten Winkelbereich W_{1,2,3,4} und die Etikettenzuschnitte 23 der Nutzenreihen Nₐ und N_{c} nach dem Verlassen des ersten Winkelbreichs W_{1,2,3,4} hinreichend sicher an der Saugwalze 12 festgehalten werden.

Aufgrund der unterschiedlichen Lochgeometrien der Durchgangslöcher 8,10 kann der Bediener der Etikettenherstellungsmaschine die erfindungsgemäße Saugwalze 12 in einfacher Weise auf ein anderes Etikettenformat umrüsten, indem er lediglich andere und/oder mehr oder weniger in Umfangsrichtung verlaufende Lochreihen der quadratischen Durchgangslöcher 10 abklebt. Der Umrüstaufwand bei einem Formatwechsel ist dadurch auf ein Minimum reduziert. Insbesondere erübrigt es sich erfindungsgemäß, die gesamte Saugwalze gegen eine andere auszutauschen.

Die Schlitzabdeckung 9 kann unlösbar, beispielsweise durch Schweißverbindung, oder lösbar an der Mantelfläche 6 befestigt sein. Die lösbare Befestigung kann beispielsweise mittels Magnetkraft und/oder Positionier- und Haltezapfen erfolgen, die in entsprechende Durchbrüche in der Schlitzabdeckung 9 eingreifen. Bei lösbarer Befestigung der Schlitzabdeckung 9 besteht außerdem in vorteilhafter Weise die Möglichkeit, für häufig herzustellende Etikettenformate individuell auf das Etikettenformat abgestimmte Schlitzabdeckungen 9 bereit zu halten, bei denen bereits formatabhängig in Umfangsrichtung verlaufende Lochreihen abgeklebt oder auf sonstige Weise luftdicht verschlossen sind. Das Umrüsten bei einem Formatwechsel beschränkt sich dann auf das Austauschen der Schlitzabdeckung 9.

Da der Walzenkörper der Saugwalze 12 häufig aus rostendem Stahl besteht, kann die erfindungsgemäße Saugwalze 12 in einfacher und vorteilhafter Weise mit einem Rostschutzmantel versehen werden, indem die Schlitzabdeckung 9 aus einem nicht rostendem Material hergestellt wird. Aufgrund der Durchgangslöcher 8, 10 wird auf diese Weise naturgemäß allerdings kein vollkommen geschlossener Rostschutzmantel erreicht.

### BEZUGSZEICHENLISTE

- 1,2,3,4: Saugschlitze
- 5: Walzenachse
- 6: Mantelfläche
- 8: Durchgangsloch
- 9: Schlitzabdeckung
- 10: Durchgangslöcher
- 11: Stirnseite
- 12: Saugwalze
- 13,14,15,16: Kreislinie
- 17,18,19,20: Axialkanal
- 21,22: Wellenstummel
- 23: Flachmaterialzuschnitt
- 24: Klebestreifen

- W_{1,2,3,4}: erster Winkelbereich
- W_{3,4}: zweiter Winkelbereich

- D: Durchmesser Axialkanal
- B: Breite Saugschlitz
- A: Abstand zwischen zwei Saugschlitzen

- Nₐ,N_{b},N_{c},N_{d}: Nutzenreihen

## Patentansprüche

1. Saug- oder Druckwalze zum Transportieren von Flachmaterialzuschnitten (23), umfassend eine Walzenachse (5) und eine Mantelfläche (6) sowie eine Vielzahl von Saug- oder Druckschlitzen (1,2,3,4), die parallel zu der Walzenachse (5) verlaufen und in die Mantetfläche (6) münden, wobei zumindest benachbarte Saug- oder Druckschlitze (1,3) unabhängig voneinander mit Saug- oder Druckluft beaufschlagbar sind, wobei eine Schlitzabdeckung (9) derart auf der Mantelfläche (6) anordenbar ist, dass in der Schlitzabdeckung (9) vorhandene Durchgangslöcher (8,10) mit den Saug- oder Druckschlitzen (1,2,3,4) wenigstens teilweise fluchten, wobei jeder Saug- oder Druckschlitz (1,2,3,4) mittels wenigstens eines Axialkanals (17,18,19,20), der.in wenigstens einer Stirnseite (11) der Saug- oder Druckwalze (12) angeordnet ist und in den jeweiligen Saug- oder Druckschlitz (1,2,3,4) mündet, mit Saug- oder Druckluft beaufschlagbar ist, und wobei mehrere Gruppen von Axialkanälen vorhanden sind, wobei jede Gruppe jeweils wenigstens zwei Axialkanäle (17,19) umfasst, die zwei in Umfangsrichtung benachbarten Saug- oder Druckschlitzen (1,3) zugeordnet sind und auf Kreislinien (13,15) mit verschiedenen Durchmessern liegen, so dass die beiden Axialkanäle (17,19) in verschiedenen Radialabständen von der Walzenachse (5) in den jeweiligen Saug- oder Druckschlitz (1,3) münden,
**dadurch gekennzeichnet, dass**
die Axialkanäle (17,18,19,20) einen Kreisquerschnitt mit einem Durchmesser (D) aufweisen, der wenigstens so groß ist wie die Summe aus der doppelten, in Umfangsrichtung gemessenen Breite (B) der Saug-oder Druckschlitze (1,2,3,4) und der in Umfangsrichtung gemessenen Breite (A) des zwischen zwei benachbarten Saug-oder Druck-Schlitzen (1,3) verbleibenden Mantelflächenbereichs.

2. Saug- oder Druckwalze nach Anspruch 1 ,
**dadurch gekennzeichnet, dass**
mehrere Gruppen von Axialkanälen vorhanden sind, wobei jede Gruppe jeweils wenigstens vier Axialkanäle (17,18,19,20) umfasst, die vier in Umfangsrichtung benachbarten Saug- oder Druckschlitzen (1,2,3,4) zugeordnet sind und auf Kreislinien (13,14,15,16) mit verschiedenen Durchmessern liegen, so dass die vier Axialkanäle (17,18,19,20) in verschiedenen Radialabständen von der Walzenachse (5) in den jeweiligen Saug- oder Druckschlitz (1,2,3,4) münden.

3. Saug- oder Druckwalze nach Anspruch 2,
**dadurch gekennzeichnet, dass**
der dem ersten Saug- oder Druckschlitz (1) zugeordnete Axialkanal (17) auf der Kreislinie (13) mit dem größten Durchmesser liegt, der Axialkanal (19), der dem dem ersten Saug- oder Druckschlitz (1) in Umfangsrichtung folgenden zweiten Saug- oder Druckschlitz (3) zugeordnet ist, auf der Kreislinie (15) mit dem drittgrößten Durchmesser liegt, der Axialkanal (18), der dem dem zweiten Saug- oder Druckschlitz (3) in Umfangsrichtung folgenden dritten Saug- oder Druckschlitz (2) zugeordnet ist, auf der Kreislinie (14) mit dem zweitgrößten Durchmesser liegt, und der Axialkanal (20), der dem dem dritten Saug- oder Druckschlitz (2) in Umfangsrichtung folgenden vierten Saug- oder Druckschlitz (4) zugeordnet ist, auf der Kreislinie (16) mit dem kleinsten Durchmesser liegt.

4. Saug- oder Druckwalze nach einem der vorangehenden Ansprüche,
**dadurch gekennzeichnet, dass**
die Axialkanäle (17,18,19,20) einen Kreisquerschnitt mit einem Durchmesser (D) aufweisen, der wenigstens so groß ist wie die Summe aus der doppelten, in Umfangsrichtung gemessenen Breite (B) der Saug- oder Druckschlitze (1,2,3,4) und der in Umfangsrichtung gemessenen doppelten Breite (A) des zwischen zwei benachbarten Saug- oder Druckschlitzen (1,3) verbleibenden Mantelflächenbereichs.

## Claims

1. A suction or pressure roller for transporting flat material blanks (23), comprising a roller axis (5) and a mantle surface (6) as well as a plurality of suction or pressure slits (1,2,3,4) running parallel to the roller axis (5) and opening into the mantle surface (6), wherein suction or pressurized air is appliable to at least adjacent suction or pressure slits (1,3) independently of one another, wherein a slit cover (9) is arrangeable on the mantle surface (6) so that passage holes (8,10) provided in the slit cover (9) align at least partially with the suction or pressure slits (1,2,3,4), wherein each suction or pressure slit (1,2,3,4) may receive suction or pressurized air applied via at least one axial channel (17,18,19,20) disposed in at least one face (11) of the suction or pressure roller (12) and opening into the respective suction or pressure slit (1,2,3,4), and wherein a plurality of groups of axial channels is provided, each group comprising at least two axial channels (17,19) assigned to two circumferentially-adjacent suction or pressure slits (1,3) and lying on circle circumferences (13,15) having different diameters, so that the two axial channels (17,19) open into the respective suction or pressure slit (1,3) at different radial distances from the roller axis (5),
**characterized in that**
the axial channels (17,18,19,29) have a circular cross-section, said cross-section having a diameter (D) that is at least as great as the sum of twice the width (B) of the suction or pressure slits (1,2,3,4) measured in a circumferential direction and the width (A) of a mantle surface region remaining between two adjacent suction or pressure slits (1,3) measured in the circumferential direction.

2. The suction or pressure roller according to claim 1,
**characterized in that**
a plurality of groups of axial channels is provided, each group comprising at least four axial channels (17,18,19,20) assigned to four circumferentially-adjacent suction or pressure slits (1,2,3,4) and lying on circle circumferences (13,14,15,16) having different diameters, so that the four axial channels (17,18,19,20) open into the respective suction or pressure slit (1,2,3,4) at different radial distances from the roller axis (5).

3. The suction or pressure roller according to claim 2,
**characterized in that**
the axial channel (17) assigned to the first suction or pressure slit (1) lies on the circle circumference (13) having the largest diameter, the axial channel (19) assigned to the second suction or pressure slit (3) that follows the first suction or pressure slit (1) in a circumferential direction lies on the circle circumference (15) having the third-largest diameter, the axial channel (18) assigned to the third suction or pressure slit (2) that follows the second suction or pressure slit (3) in the circumferential direction lies on the circle circumference (14) having the second-largest diameter, and the axial channel (20) assigned to the fourth suction or pressure slit (4) that follows the third suction or pressure slit (2) in the circumferential direction lies on the circle circumference (16) having the smallest diameter.

4. The suction or pressure roller according to one of the preceding claims,
**characterized in that**
the axial channels (17,18,19,29) have a circular cross-section, said cross-section having a diameter (D) that is at least as great as the sum of twice the width (B) of the suction or pressure slits (1,2,3,4) measured in a circumferential direction and twice the width (A) of a mantle surface region remaining between two adjacent suction or pressure slits (1,3) measured in the circumferential direction.

## Revendications

1. Rouleau aspirant ou refoulant servant à transporter des découpes de matériaux plats (23) comprenant un axe de rouleau (5) et une surface latérale (6), ainsi qu'une pluralité de fentes aspirantes ou refoulantes (1, 2, 3, 4) qui s'étendent parallèlement à l'axe de rouleau (5) et débouchent dans la surface latérale (6), au moins les fentes aspirantes ou refoulantes (1, 3) voisines pouvant être alimentées en air aspirant ou en air comprimé indépendamment l'un de l'autre, un cache de fente (9) pouvant être disposé sur la surface latérale (6) de manière que des trous de passage (8, 10) existant dans le cache de fente (9) sont au moins partiellement alignés sur les fentes aspirantes ou refoulantes (1, 2, 3, 4), chaque fente aspirante ou refoulante (1, 2, 3, 4) pouvant être alimentée en air aspirant ou en air comprimé par l'intermédiaire d'au moins un canal axial (17, 18, 19, 20) disposé dans au moins une face (11) du rouleau aspirant ou refoulant (12) et débouchant dans la fente aspirante ou refoulante respective (1, 2, 3, 4), plusieurs groupes de canaux axiaux étant existants, chaque groupe comprenant au moins respectivement deux canaux axiaux (17, 19) qui sont associés à deux fentes aspirantes ou refoulantes (1, 3) voisines dans le sens de la circonférence et situées sur des cercles (13, 15) à différents écarts radiaux par rapport à l'axe de rouleau(5),
**caractérisé en ce que**
les canaux axiaux (17, 18, 19, 20) présentent une section transversale circulaire avec un diamètre (D) qui correspond au moins à la somme de la double largeur (B) des fentes aspirantes ou refoulantes (1, 2, 3, 4) mesurée dans le sens de la circonférence, et de la largeur (A) de la zone de surface latérale demeurant entre deux fentes aspirantes ou refoulantes (1, 3) voisines mesurée dans le sens de la circonférence.

2. Rouleau aspirant ou refoulant suivant la revendication 1,
**caractérisé en ce que**
plusieurs groupes de canaux axiaux existent, chaque groupe comprenant respectivement au moins quatre canaux axiaux (17, 18, 19, 20), qui sont associés à quatre fentes aspirantes ou refoulantes (1, 2, 3, 4) voisines dans le sens de la circonférence et situés sur des cercles (13, 14, 15, 16) de diamètres différents, de sorte que les quatre canaux axiaux (17, 18, 19, 20) débouchent dans la fente aspirante ou refoulante (1, 2, 3, 4) respective à des écarts radiaux différents par rapport à l'axe de rouleau(5).

3. Rouleau aspirant ou refoulant suivant la revendication 2,
**caractérisé en ce que**
le canal axial (17) associé à la première fente aspirante ou refoulante (1) se situe sur le cercle (13) ayant le diamètre le plus grand, le canal axial (19), qui est associé à la seconde fente aspirante ou refoulante (3) laquelle suit la première fente aspirante ou refoulante (1) dans le sens de la circonférence, se situe sur le cercle (15) ayant le troisième diamètre par ordre de grandeur, **en ce que** le canal axial (18), qui est associé à la troisième fente aspirante ou refoulante (2) laquelle suit la seconde fente aspirante ou refoulante (3) dans le sens de la circonférence, est situé sur le cercle (14) avec le second diamètre par ordre de grandeur et **en ce que** le canal axial (20), qui est associé à la quatrième fente aspirante ou refoulante (4) laquelle suit la troisième fente aspirante ou refoulante (2) dans le sens de la circonférence, se situe sur le cercle (16) ayant le diamètre le plus petit.

4. Rouleau aspirant ou refoulant suivant une des revendications précédentes,
**caractérisé en ce que**
les canaux axiaux (17, 18, 19, 20) présentent une section circulaire avec un diamètre (D) correspondant au moins à la somme de la double largeur des fentes aspirantes ou refoulantes (1, 2, 3, 4) mesurée dans le sens de la circonférence (B) et de la double largeur (A) de la zone de la surface latérale demeurant entre deux fentes aspirantes ou refoulantes (1, 3) mesurée dans le sens de la circonférence.
